# EUROPÄISCHE PATENTSCHRIFT

(11) **EP 1 111 582 B1**
(45) Veröffentlichungstag und Bekanntmachung des Hinweises auf die Patenterteilung: **14.04.2004**
(21) Anmeldenummer: 99125744.5
(22) Anmeldetag: 23.12.1999
(51) Int. Cl.: G10G 7/00

(54) **Tasche für ein einen Korpus und einen daran angeordneten Hals umfassendes Saiteninstrument**
Case for stringed instrument comprising a neck attached to a body
Etui pour instrument à cordes comportant un manche attaché à un corps

(43) Veröffentlichungstag der Anmeldung: 27.06.2001
(73) Patentinhaber: Wilfer, Hans-Peter, 08258 Markneukirchen (DE)
(72) Erfinder: Wilfer, Hans-Peter, 08258 Markneukirchen (DE)
(74) Vertreter: Zech, Stefan Markus Dipl.-Phys.

(56) Entgegenhaltungen:
- DE-U- 6 890 090
- DE-U- 8 909 306
- DE-U- 29 703 381
- GB-A- 152 482
- GB-A- 1 574 312
- US-A- 1 986 393
- US-A- 4 190 152
- US-A- 4 531 632

## Beschreibung

Die Erfindung betrifft eine Tasche für eine einen Korpus und einen daran angeordneten Hals umfassendes Saiteninstrument, wobei die Tasche eine den Außenkonturen des Saiteninstrumentes angepaßte flexible Hülle mit einem Bodenabschnitt und einem Deckelabschnitt aufweist, die je an einer ersten Seite scharnierartig miteinander verbunden, insbesondere vernäht und über eine Verschließeinrichtung, insbesondere einen Reißverschluß, verschließbar sind nach dem Oberbegriff des Anspruches 1 bzw. nach dem Oberbegriff des Anspruches 5.

Teilschen für Musikinstruments mit flexibles Hülle sind beispielsweise aus DE 29 703 381 U1 bekannt.

Bei herkömmlichen Taschen für Saiteninstrumente, wie beipielsweise Gitarren oder Baßgitarren besteht das Problem, daß das Saiteninstrument innerhalb der Tasche lose gelagert ist, d.h. das Instrument im Falle eines Defektes des Reißverschlusses herunterfallen und erheblich beschädigt werden kann. Lösungen zur Verhinderung des Herausfallens von Musikinstrumenten aus Hartschalenkoffen sind bereits aus US 4 531 632 A bekannt. Die dort beschriebene Anordnung zur Fixierung des Halses eines Saiten - instrumentes ist jedoch aufwendig und eignet sich nicht zur Übertragung auf eine flexible Hülle.

Die Aufgabe der vorliegenden Erfindung besteht darin, auch bei flexiblen Hüllen Vorkehrungen zu treffen, die dieses Risiko der Beschädigung oder gar Zerstörung eines Instrumentes ausschließen oder wenigstens erheblich minimieren.

Diese Aufgabe wird gelöst mit einer Tasche für Saiteninstrumente alternativ nach den Merkmalen des Anspruches 1 bzw. 5. Vorteilhafte Weiterbildungen sind in den Unteransprüchen angegeben.

Ein Kerngedanke der vorliegenden Erfindung besteht darin, das Saiteninstrument an der Innenseite des Bodenabschnittes der Hülle mittels geeigneter Fixiereinrichtungen, die wenigstens ein Band imfassen lösbar zu befestigen. Bei einem Defekt des Reißverschlusses wird das Saiteninstrument am Bodenabschnitt der Tasche festgehalten, so daß ein Herausfallen verhindert wird.

Die Fixiereinrichtungen sind dabei zur Festlegung des Halses des Saiteninstrumentes an der Tasche ausgebildet. Der Hals des Saiteninstrumentes eignet sich in besonderer Weise zu einer umgreifenden Befestigung des Saiteninstrumentes. Zum einen handelt es sich bei einem Hals um eine am Instrument vorgegebene Verjüngung, die bei einer umgreifenden Befestigung eine formschlüssige Befestigung gewährleistet. Zum anderen ist der zu umgreifende Querschnitt des Halses bei allen Saiteninstrumenten relativ klein, so daß die Fixiereinrichtungen schnell und einfach befestigt werden können. Dabei wird der Hals mittels einer durch das Band gebildeten Schlaufe ungreifend festgelegt.

In einer möglichen Ausgestaltung umfassen die Fixiereinrichtungen mehrere Bänder, die am Bodenabschnitt der Hülle in dem für den Hals des Saiteninstrumentes vorgesehenen Bereich befestigt sind. Mit einem um den Hals des Saiteninstrumentes gelegten Band läßt sich eine formschlüssige Befestigung erzielen, da die Schlaufe weder zum Korpus noch zur Kopfplatte des Saiteninstrumentes hin abrutschen kann. An der Kopfplatte verhindern die Mechaniken ein Herausrutschen aus der durch das Band gebildeten Schlaufe. Ein Herausrutschen in gegenüberliegender Richtung wird durch den Korpus verhindert.

In einer bevorzugten Ausgestaltung greift das Band zwischen seinen beiden freien Enden am Bodenabschnitt der Hülle an, wobei die freien Enden über Befestigungsmittel lösbar verbunden werden können. Als lösbare Befestigungsmittel kommen insbesondere ein Klettverschluß, eine Druckknopfverbindung oder eine Verbindung nach Art einer Gürtelschnalle in Betracht.

In einer herstellungstechnisch einfachen, jedoch zweckmäßigen Ausgestaltung ist das Band am Bodenabschnitt zwischen seinen beiden freien Enden über eine Nahtverbindung dauerhaft befestigt.

In einer alternativen Ausgestaltung ist die Fixiereinrichtung lösbar, beispielsweise an einer Schlaufenleiste befestigt, wobei durch die Schlaufenleiste oder eine andere Einrichtung eine Reihe bzw. ein Raster von Befestigungspunkten vorgegeben wird, die eine Anpassung der Fixiereinrichtung je nach Größe des Saiteninstrumentes gestattet.

Die Erfindung wird nachstehend auch hinsichtlich weiterer Merkmale und Vorteile anhand der Beschreibung von Ausführungsbeispielen und unter Bezugnahme auf die beiliegenden Zeichnungen näher erläutert.

Hierbei zeigen:
- Fig. 1: eine Prinzipskizze einer Ausführungsform einer erfindungsgemäßen Tasche für Gitarren einschließlich Baßgitarren in geöffnetem Zustand ohne Gitarre,
- Fig. 2: eine Prinzipskizze einer Ausführungsform der am Bodenabschnitt der Tasche angeordneten Fixiereinrichtungen,
- Fig. 3: die Fixiereinrichtungen nach Fig. 2, bei der eine Gitarre am Gitarrenhals am Bodenabschnitt der Tasche befestigt ist.

In Fig. 1 ist eine Ausführungsform der erfindungsgemäßen Tasche für Gitarren in Prinzipansicht dargestellt, wobei die Erfindung nicht nur bei Taschen für Gitarren, sondern bei Taschen für jegliche andere Saiteninstrumente, wie beipielsweise Kontrabaß, Cello, Violine, Baßgitarre etc.... Anwendung finden kann. Die Tasche für Gitarren umfaßt bei der vorliegenden Ausführungsform zunächst eine flexible Hülle 11, die entlang ihrer Schmalseite in einen Bodenabschnitt 12 und einen Deckelabschnitt 13 unterteilt ist. Bodenabschnitt 12 und Deckelabschnitt 13 sind scharnierartig an einer ersten Seite 15 miteinander verbunden. Über ihren verbleibenden Umriß 28 sind Bodenschnitt 12 und Deckelabschnitt 13 über eine Verschließeinrichtung 14 miteinander verbindbar, wobei die Verschließeinrichtung 14 zweckmäßigerweise durch einen umlaufenden Reißverschluß gebildet wird.

Am Bodenabschnitt 12 ist eine Fixiereinrichtung 16 angeordnet zur lösbaren Fixiereinrichtung einer Gitarre, insbesondere eines Halses 34 am Bodenabschnitt 12. In einer ersten, hier nicht dargestellten Ausführungsform umfaßt die Fixiereinrichtung 16 ein Band 17, das über eine Nahtverbindung direkt am Bodenabschnitt 12 befestigt ist.

Eine Ausführungform einer derartigen Fixiereinrichtung 16 ist in der Prinzipskizze gemäß Fig. 2 veranschaulicht. Die Fixiereinrichtung 16 umfaßt zunächst ein Band 17 mit einem ersten freien Ende 18 und einem zweiten freien Ende 19. Das Band 17 greift im Bereich zwischen den freien Enden 18, 19 am Bodenabschnitt 12 der Hülle 11 an. Bei der hier dargestellten Ausführungsform ist das Band nur mittelbar am Bodenabschnitt 12 befestigt und zwar über eine Schlaufenleiste 29, die zur Anpassung an verschiedene Gitarrengrößen ein Raster 27 von verschiedenen Befestigungspunkten 24, 25, 26 vorgibt. In der Schlaufenleiste 29, die beispielsweise durch einen in etwa rechteckförmigen, am Bodenabschnitt 12 aufgenähten Lederbesatz ausgebildet sein kann, sind entsprechend den Befestigungspunkten 24, 25, 26 Ausstanzungen vorgenommen, die Schlaufen 30, 31, 32 zum Durchführen des Bandes 17 definieren. Um das Band 17 auch parallel zu einer Längserstreckung zu fixieren, ist zwischen der jeweils zugeordneten Schlaufe 30, 31, 32 und dem Band 17 eine Druckknopfverbindung 33 wirksam, die ein Lösen des Bandes 17 aus der zugeordneten Schlaufe 30, 31, 32 und ein Umsetzen in eine andere Schlaufe gestattet.

An seinen freien Enden 18, 19 weist das Band 17 einen Klettverschluß 21 auf, wobei am ersten Ende 18, auf dessen Oberseite ein erstes Klettelement 22 und am zweiten Ende 19, an dessen Unterseite ein zweites Klettelement 23 angeordnet ist.

Um den Hals 34 am Bodenabschnitt 12 der Hülle 11 zu fixieren, wird die Gitarre wie in Fig. 3 ersichtlich, in die Hülle 11 eingelegt und das Band 17 den Hals 34 umgreifend an seinen freien Enden 18, 19 über den Klettverschluß 21 verbunden. Der Klettverschluß 21 gestattet ein rasches Befestigen bzw. Lösen 34 am Bodenabschnitt 12 der Hülle 11, so daß mit nur einem zusätzlichen Handgriff eine Beschädigung der Gitarre bei einem defekten Reißverschluß verhindert wird. Gleichzeitig gewährleistet das Band 17 eine weitere Stabilisierung der Gitarre beim Transport der Hülle 11.

### Bezugszeichenliste

- 11: Hülle
- 12: Bodenabschnitt
- 13: Deckelabschnitt
- 14: Verschließeinrichtung
- 15: Erste Seite
- 16: Fixiereinrichtung
- 17: Band
- 18: Erstes Ende
- 19: Zweites Ende
- 21: Befestigungsmittel, Klettverschluß
- 22: Erstes Klettelement
- 23: Zweites Klettelement
- 24,25,26: Befestigungspunkte
- 27: Raster
- 28: Umriß
- 29: Schlaufenliste
- 30, 31, 32: Schlaufen
- 33: Druckknopfverbindung
- 34: Hals

## Patentansprüche

1. Tasche für ein einen Korpus und einen daran angeordneten Hals (34) umfassendes Saiteninstrument,
wobei die Tasche eine den Außenkonturen des Saiteninstrumentes angepasste flexible Hülle (11) mit einem Bodenabschnitt (12) und einem Deckelabschnitt (13) aufweist, die je an einer ersten Seite (15) scharnierartig miteinander verbunden, insbesondere vernäht und über eine Verschließeinrichtung (14), insbesondere einen Reißverschluss, verschließbar sind,
**dadurch gekennzeichnet,**
- **dass** an der Innenseite des Bodenabschnitts (12) Fixiereinrichtungen (16) vorgesehen sind, um das Saiteninstrument am Bodenabschnitt (12) der Tasche lösbar zu befestigen, und
- **dass** die Fixiereinrichtungen (16) wenigstens ein Band (17) umfassen, das zwischen seinen freien Enden (18, 19) am Bodenabschnitt (12) über eine Nahtverbindung befestigt ist und mittels einer durch das Band (17) gebildeten Schlaufe den Hals (34) umgreifend festlegt.

2. Tasche nach Anspruch 1,
**dadurch gekennzeichnet,**
**dass** die Fixiereinrichtungen (16) mehrere Bänder (17) umfassen, die am Bodenabschnitt (12) im für den Hals (34) des Saiteninstrumentes vorgesehenen Bereich angreifen.

3. Tasche nach Anspruch 2,
**dadurch gekennzeichnet,**
**dass** das Band (17) zwischen seinen beiden Enden (18, 19) am Bodenabschnitt (12) angreift und die beiden freien Enden (18, 19) des Bandes (17) über lösbare Befestigungsmittel (21) verbindbar sind.

4. Tasche nach Anspruch 1,
**dadurch gekennzeichnet,**
**dass** an den freien Enden (18, 19) des Bandes (17) ein Klettverschluss (21) ausgebildet ist, wobei am ersten Ende (18) auf dessen Oberseite ein erstes Klettelement (22) und am zweiten Ende (19) an dessen Unterseite ein zweites Klettelement (23) angeordnet ist.

5. Tasche für ein einen Korpus und einen daran angeordneten Hals (34) umfassendes Saiteninstrument,
wobei die Tasche eine den Außenkonturen des Saiteninstrumentes angepasste flexible Hülle (11) mit einem Bodenabschnitt (12) und einem Deckelabschnitt (13) aufweist, die je an einer ersten Seite (15) scharnierartig miteinander verbunden, insbesondere vernäht und über eine Verschließeinrichtung (14), insbesondere einen Reißverschluss, verschließbar sind,
**dadurch gekennzeichnet,**
- **dass** an der Innenseite des Bodenabschnitts (12) Fixiereinrichtungen (16) vorgesehen sind, um das Saiteninstrument am Bodenabschnitt (12) der Tasche lösbar zu befestigen, und
- **dass** die Fixiereinrichtungen (16) wenigstens ein Band (17) umfassen, das zwischen seinen freien Enden (18, 19) am Bodenabschnitt (12) in einer Schlaufenleiste (29) oder in einer anderen Einrichtung angreift, die jeweils ein Raster (27) von Befestigungspunkten (24, 25) zur Einstellung der Fixiereinrichtung (16) vorgeben, und den Hals (34) mittels einer durch das Band (17) gebildeten Schlaufe umgreifend festlegt.

## Claims

1. Case for a stringed instrument comprising a body and a neck (34) arranged thereon, wherein the case has a flexible cover (11) adapted to the outer contours of the stringed instrument, having a base section (12) and a cover section (13), which are connected, in particular stitched, to one another like a hinge in each case at a first side (15), and can be closed via a closure device (14), in particular a zip fastener, **characterised in that**
- fixing devices (16) are provided on the inner side of the base section (12) in order to attach the stringed instrument releasably to the base section (12) of the case, and
- **in that** the fixing devices (16) comprise at least one tape (17), which between its free ends (18, 19) is attached to the base section (12) via a seam connection and fixes the neck (34) in encompassing manner by means of a loop formed by the tape (17).

2. Case according to claim 1, **characterised in that** the fixing devices (16) comprise several tapes (17), which engage on the base section (12) in the region provided for the neck (34) of the stringed instrument.

3. Case according to claim 2, **characterised in that** the tape (17) between its two ends (18, 19) engages on the base section (12) and the two free ends (18, 19) of the tape (17) can be connected via releasable attachment means (21).

4. Case according to claim 1, **characterised in that** a Velcro closure (21) is formed on the free ends (18,19) of the tape (17), wherein a first Velcro element (22) is arranged on the first end (18) on its upper side and a second Velcro element (23) is arranged on the second end (19) on its lower side.

5. Case for a stringed instrument comprising a body and a neck (34) arranged thereon, wherein the case has a flexible cover (11) adapted to the outer contours of the stringed instrument, having a base section (12) and a cover section (13), which are connected, in particular stitched, to one another like a hinge in each case at a first side (15), and can be closed via a closure device (14), in particular a zip fastener, **characterised in that**
- fixing devices (16) are provided on the inner side of the base section (12) in order to attach the stringed instrument releasably to the base section (12) of the case, and
- **in that** the fixing devices (16) comprise at least one tape (17), which between its free ends (18, 19) engages on the base section (12) in a loop strip (29) or in a different device, which in each case preset a grid (27) of attachment points (24, 25) to adjust the fixing device (16) to a special size of the stringed instrument, and fixes the neck (34) in encompassing manner by means of a loop formed by the tape (17).

## Revendications

1. Etui pour un instrument à cordes comprenant un corps et un manche (34) disposé à celui-ci, où l'étui présente une enveloppe flexible (11) adaptée aux contours extérieurs de l'instrument à cordes, avec un tronçon de fond (12) et un tronçon de couvercle (13) qui sont reliés l'un à l'autre respectivement à un premier côté (15) à la manière d'une charnière, notamment par couture, et peuvent être fermés par une installation de fermeture (14), en particulier une fermeture-éclair, **caractérisé en ce que** sont prévus au côté intérieur du tronçon de fond (12) des installations de fixation (16) pour fixer relâchablement l'instrument à cordes au tronçon de fond (12) de l'étui et **en ce que** les installations de fixation (16) comprennent au moins une bande (17) qui est fixée entre ses extrémités libres (18, 19) au tronçon de fond (12) par une couture et, au moyen d'une boucle formée par la bande (17), immobilise le manchon (34) en l'entourant.

2. Etui selon la revendication 1, **caractérisé en ce que** les installations de fixation (16) comprennent plusieurs bandes (17) qui s'appliquent au tronçon de fond (12) dans la zone prévue pour le manche (34) de l'instrument à cordes.

3. Etui selon la revendication 2, **caractérisé en ce que** la bande (17) s'applique entre ses deux extrémités (18, 19) au tronçon de fond (12), et **en ce que** les deux extrémités libres (18, 19) de la bande (17) peuvent être reliées par des moyens de fixation relâchables (21).

4. Etui selon la revendication 1, **caractérisé en ce qu'**il est réalisé aux extrémités libres (18, 19) de la bande (17) une fermeture auto-accrochante (21), où est disposé à la première extrémité (18) à son côté supérieur un premier élément auto-accrochant (22) et à la seconde extrémité (19) à son côté inférieur un deuxième élément auto-accrochant (23).

5. Etui pour un instrument à cordes comprenant un corps et un manche (34) fixé à celui-ci, où l'étui présente une enveloppe flexible (11) adaptée aux contours extérieurs de l'instrument à cordes, avec un tronçon de fond (12) et un tronçon de couvercle (13) qui sont reliés l'un à l'autre respectivement à un premier côté (15) à la manière d'une charnière, notamment par une couture et peuvent être fermés par une installation de fermeture (14), en particulier une fermeture-éclair, **caractérisé en ce que** sont prévus au côté intérieur du tronçon de fond (12) des installations de fixation (16) pour fixer l'instrument à cordes relâchablement au tronçon de fond (12) de l'étui, et **en ce que** les installations de fixation (16) comprennent au moins une bande (17) qui s'applique entre ses extrémités libres (18, 19) au tronçon de fond (12) à une baguette à boucles (29) ou à une autre installation qui présentent respectivement une trame (27) de points de fixation (24, 25) pour le réglage de l'installation de fixation (16) à une grandeur spéciale de l'instrument à cordes, et qui immobilise le manche (34) en l'entourant au moyen d'une boucle formée par la bande (17).
